# EUROPÄISCHE PATENTSCHRIFT

(11) **EP 4 373 596 B1**
(45) Veröffentlichungstag und Bekanntmachung des Hinweises auf die Patenterteilung: **26.11.2025**
(21) Anmeldenummer: 22737815.5
(22) Anmeldetag: 22.06.2022
(51) Int. Cl.: A63G 7/00

(54) **VERGNÜGUNGSPARK-FAHRGESCHÄFT, INSBESONDERE ACHTERBAHN**
AMUSEMENT PARK RIDE, IN PARTICULAR A ROLLERCOASTER
MANÈGE DE PARC D'ATTRACTIONS, EN PARTICULIER DES MONTAGNES RUSSES

(30) Priorität: 19.07.2021 DE 102021118616
(43) Veröffentlichungstag der Anmeldung: 29.05.2024
(73) Patentinhaber: Mack Rides IP GmbH & Co. KG, 79183 Waldkirch (DE)
(72) Erfinder: HAASCH, Tobias, 79183 Waldkirch (DE)
(74) Vertreter: Westphal, Mussgnug & Partner Patentanwälte mbB
(86) Internationale Anmeldenummer: PCT/EP2022/066986
(87) Internationale Veröffentlichungsnummer: WO 2023/001470

(56) Entgegenhaltungen:
- DE-A1- 10 321 696
- DE-C1- 10 042 597
- DE-C1- 10 160 039
- DE-U1- 202020 101 431
- US-A1- 2020 269 888

## Beschreibung

Die Erfindung betrifft ein Vergnügungspark-Fahrgeschäft, insbesondere eine Achterbahn, mit mindestens einem Fahrzeug, welches mit einer Ausfahrtrichtung aus einer Ausfahrt von einem Fahrgeschäftsbereich mit einer ersten Orientierung (z. B. "vorwärts") entlang einer Fahrtstrecke bewegbar ist, und in welchem das Fahrzeug nach der Fahrt über eine Einfahrt mit einer Einfahrtrichtung wieder zurückkehrt.

Solche Fahrgeschäfte sind hinlänglich bekannt. So betreibt der Freizeitpark "Europapark" in Rust, Deutschland, beispielsweise die Achterbahnen "Alpenexpress" und die Hochgeschwindigkeitsachterbahnen "Blue Fire" sowie "SilverStar". Bei diesen bekannten Achterbahnen sind mehrere Fahrzeuge mit Sitzplätzen zu einem Zug gekoppelt, welcher aus einem Fahrgeschäftsbereich, z. B. einem Bahnhof in Vorwärtsrichtung aus einer Ausfahrt des Fahrgeschäftsbereichs herausfährt und eine als Schienenstrecke ausgebildete Fahrtstrecke entlangfährt. Am Ende der Fahrt kehrt der Zug mit den Fahrzeugen auf der Rückseite des Fahrgeschäftsbereichs wieder in dessen Einfahrt zurück. Diese Achterbahnen sind so gestaltet, dass die Fahrgäste in ihren Fahrzeugen in Blickrichtung auf die vor Ihnen liegende Fahrstrecke ausgerichtet sitzen. Der Großteil der in Betrieb befindlichen Achterbahnen ist derart konzeptioniert.

Zwischenzeitlich sind auch Achterbahnen bekannt, bei denen die Fahrzeuge während der Fahrt auf den Schienen um die eigene Achse rotierend angeordnet sind. Je nachdem, in welcher augenblicklichen Stellung sich das Fahrzeug befindet, blicken die darin sitzenden Passagiere in unterschiedliche Richtungen. Ein Beispiel für eine solche Achterbahn ist die "Euro-Mir" in dem oben erwähnten Europapark.

Schließlich sind auch Achterbahnen bekannt, bei denen wahlweise das Fahrzeug bzw. der Zug die Fahrtstrecke in Vorwärtsrichtung oder Rückwärtsrichtung passieren kann. Ein Beispiel für eine solche Achterbahn ist die Achterbahn "Fury" in Bobbejaaland", Lichtaart, Belgien. Das Besondere an dieser Achterbahn ist, dass die Fahrgäste vor der Fahrt per Knöpfe an ihren Fahrgastplätzen abstimmen können, ob die Fahrt vorwärts oder rückwärts durchgeführt werden soll. Das Mehrheitsprinzip bestimmt dann die Fahrtrichtung. Im Fall von einem Gleichstand der Abstimmung wird per Zufall entschieden, ob die Fahrt rückwärts oder vorwärts durchgeführt werden soll. Um die Züge entsprechend der gewählten Fahrtrichtung ausrichten zu können, befindet sich im Fahrgeschäftsbereich eine Drehplattform, die den kompletten Zug in die entsprechende Richtung dreht.

Schließlich sind sogenannte Hin- und Herbahnen bekannt, bei denen die Fahrzeuge im Gegensatz zu Achterbahnen, keine geschlossene Fahrstrecke entlangfahren, sondern auf einer offenen Fahrstrecke nur hin- und herfahren. Ein Beispiel für eine solche Hin- und Herbahn ist aus dem deutschen Patent Nr. 10 2014 103 226 B4 bekannt. Der Streckenverlauf bei diesem Fahrgeschäft ist im Wesentlichen eine Gerade mit an den beiden Enden nahezu senkrecht nach oben in die Höhe verlaufenden Streckenabschnitten. Das Fahrzeug kann zwischen den beiden Enden hin und her pendeln, wobei als besondere Attraktion bei einer Vorwärtsfahrt durch den die beiden senkrecht nach oben ragenden Streckenabschnitten befindlichen mittleren Streckenabschnitt ein sogenannter "Power-Splash" erzeugt wird, wenn das Fahrzeug mit hoher Geschwindigkeit durch einen angehobenen Wasserpegel rast. Ein Fahrgeschäftsbereich in Form eines Bahnhofes befindet sich bei diesem Fahrgeschäft seitlich des mittleren Streckenabschnittes und ist mit einer Drehmechanik versehen, um die Fahrzeuge aus dem Fahrgeschäftsbereich auf die Fahrtstrecke zu bewegen.

In DE 20 2020 101431 U1, DE 100 42 597 C1, US 2020/269888 A1 und DE 103 21 696 A1 sind weitere Vergnügungs-Fahrgeschäfte offenbart. Die DE 101 60 039 C1 offenbart ein Vergnügungs-Fahrgeschäft mit den Merkmalen des Oberbegriffs des Patentanspruchs 1.

Problematisch bei den bisher bekannten Fahrgeschäften und Achterbahnen ist die Tatsache, dass verhältnismäßig komplizierte und aufwendige Drehmechanismen vorgesehen werden müssen, um ein Fahrgefühl für die Fahrgäste bereitzustellen, das von einer einfachen Vorwärtsfahrt abweicht. So ist es entweder notwendig, die Fahrzeuge selbst mit einem Drehmechanismus auszustatten oder aber im Fahrgeschäftsbereich der Fahrgeschäfte sogenannte Drehkarussells vorzusehen.

Darüber hinaus besteht das Bedürfnis bei den herkömmlichen Achterbahnen den Fahrgästen unterschiedliche Fahrgefühle zu vermitteln, die dem Wunsch der Fahrgäste entsprechend auch noch möglichst lange andauern sollen. Besonders enttäuschend ist das Fahrgefühl bei Passagieren dann, wenn sie eine verhältnismäßig langweilige Strecke einer Achterbahn entlangfahren und möglicherweise diese Achterbahnfahrt auch noch nur sehr kurz stattfindet, weil die Fahrtstrecke der Achterbahn, beispielsweise aus Platzgründen, eine geringe Länge aufweist. Eine mögliche Lösung dieses Problems kann darin bestehen, dass bei einer Achterbahnfahrt die Fahrtstrecke zwei- oder dreimal hintereinander durchfahren wird. Allerdings stellt sich dann bei den Fahrgästen mit der Zeit ein Langeweilegefühl ein, weil der Fahrgast beim erstmaligen Durchfahren der Fahrtstrecke bereits die Achterbahn kennt.

Hier setzt die vorliegende Erfindung an.

Die Erfindung hat das Ziel, ein Vergnügungspark-Fahrgeschäft und insbesondere eine Achterbahn bereitzustellen, bei der mit einfachen Mitteln und ohne die Verwendung von komplizierten Drehmechanismen es möglich ist, die Fahrtstrecke mit unterschiedlichen Fahreindrücken zu durchfahren.

Dieses Ziel wird durch ein Vergnügungs-Fahrgeschäft und insbesondere eine Achterbahn mit den Merkmalen des Anspruchs 1 gelöst.

Weiterbildungen der Erfindung sind Gegenstand der auf den Patentanspruch 1 rückbezogenen Unteransprüche.

Das Fahrgeschäft nach der vorliegenden Erfindung sieht also mindestens ein Fahrzeug vor, welches aus einer Ausfahrt von einem Fahrgeschäftsbereich mit einer ersten Orientierung (z. B. "vorwärts") entlang einer Fahrtstrecke bewegbar ist und in welchen das Fahrzeug nach der Fahrt unter Beibehaltung seiner Fahrtrichtung über eine Einfahrt mit einer Einfahrtrichtung zurückkehrt. Erfindungsgemäß sind der Fahrgeschäftsbereich und die Fahrtstrecke derart ausgebildet, dass das Fahrzeug unter Beibehaltung seiner Fahrtrichtung während der gesamten Fahrt die Einfahrt des Fahrgeschäftsbereiches passiert und zwar mit einer Einfahrtsrichtung, die entgegengesetzt zur vorherigen Ausfahrtsrichtung ist. Damit kann in einfacher Weise bei einer nachfolgenden Fahrt die Fahrtstrecke in der zur ersten Orientierung entgegengesetzten Orientierung ("rückwärts") passiert werden, ohne dass aufwändige Drehmechanismen vorgesehen sein müssen.

Der wesentliche Kern der vorliegenden Idee besteht also darin, dass das Fahrzeug den Fahrgeschäftsbereich mit einer Ausfahrtsrichtung verlässt und in den Fahrgeschäftsbereich nach Zurücklegen der Fahrtstrecke in genau entgegengesetzter Richtung am Ende wieder einfährt und zwar ohne, dass eine Richtungsumkehr des Fahrzeuges, wie es bei Hin- und Herbahnen der Fall ist, erfolgt. Durch diese Maßnahme steht das Fahrzeug bereits im Fahrgeschäftsbereich mit einer Orientierung, die um 180° gedreht zur vorausgehenden Fahrt war. Das Fahrzeug braucht also nicht mehr aufwendig gedreht werden, um bei der nächsten Fahrt auf der Fahrstrecke rückwärts zu fahren.

Zweckmäßigerweise besteht eine komplette Fahrt für die Fahrgäste bei einer solchen Achterbahn darin, die Fahrtstrecke zunächst in Vorfahrtsrichtung komplett zu verfahren und unmittelbar anschließend die gleiche Fahrtstrecke in Rückwärtsrichtung zurückzulegen. Dies hat den entscheidenden Vorteil, dass einerseits die gesamte Fahrtzeit für den Fahrgast verdoppelt wird und zusätzlich der Fahrgast zwei unterschiedliche Fahrgefühle vermittelt bekommt, nämlich eine Vorwärtsfahrt und eine Rückwärtsfahrt auf ein und derselben Fahrtstrecke. Selbstverständlich liegt es im Rahmen der Erfindung, dass das Fahrzeug zunächst rückwärts die Fahrtstrecke durchfährt und anschließend in Vorwärtsrichtung.

Erfindungsgemäß ist vorgesehen, dass der Fahrgeschäftsbereich an einer seiner Seiten, insbesondere der Vorderseite, sowohl die Ausfahrt als auch die Einfahrt für die Fahrtstrecke aufweist. Vorteilhaft hierbei ist, dass der Fahrgeschäftsbereich verhältnismäßig einfach gestaltet werden kann. So brauchen beispielsweise lediglich die Vorderseite und gegebenenfalls die beiden Querseiten mit Dekorationselementen versehen werden. Die Rückseite des Fahrgeschäftsbereichs kann beispielsweise auch mit anderen Gebäuden verbunden sein. Erfindungsgemäß ist keine Durchfahrt durch den Fahrgeschäftsbereich mehr notwendig, wie es herkömmlichen Achterbahnen der Fall ist. Dadurch sind auch bei geringen Platzverhältnissen für das Fahrgeschäft optimale Gestaltungsmöglichkeiten geschaffen.

In einer Weiterbildung der Erfindung ist vorgesehen, dass die Ausfahrt und Einfahrt im Fahrgeschäftsbereich zueinander höhenversetzt sind. Es bietet sich dabei an, dass die Ausfahrt höher als die Einfahrt platziert ist. Die Ausfahrt kann dabei so gestaltet sein, dass allein aufgrund der Höhe der Ausfahrt auf aufwendige Beschleunigungseinrichtungen des Fahrgeschäfts verzichtet werden kann bzw. solche Beschleunigungseinrichtungen nur reduziert bei der Fahrtstrecke zum Einsatz kommen müssen. Bei einer solchen Höhenversetzung von Ausfahrt und Einfahrt ist es zweckmäßig, eine Hebeeinrichtung vorzusehen, um das Fahrzeug des Fahrgeschäfts von einer unteren Ebene, nämlich der Einfahrt, in die obere Ebene, nämlich zur Ausfahrt, anzuheben.

Anstelle eines Höhenversatzes von Ausfahrt und Einfahrt oder zusätzlich zu diesen kann auch ein Seitenversatz realisiert sein. Hierbei liegen dann Ausfahrt und Einfahrt nebeneinander, Hebeeinrichtungen sind nicht notwendig. Allerdings muss in diesem Fall dafür Sorge getragen werden, dass an oder nach der Ausfahrt das Fahrzeug für die nachfolgende Fahrt der Fahrtstrecke beschleunigt wird. Dies kann mit sogenannten LSM-Beschleunigern folgen, aber auch mit Einrichtungen, bei denen die Fahrzeuge zunächst nach Verlassen des Fahrgeschäftsbereichs eine Höhendifferenz überwinden. Hierfür sind beispielsweise Kettenantriebe oder Zahnradantriebe oder Ähnliches geeignet.

Anstelle von Einrichtungen zum Höhenversatz oder zum Seitenversatz der Fahrzeuge ist es in Ausführungsformen, die nicht zur beanspruchten Erfindung gehören, auch möglich, im Fahrgeschäftsbereich oder im Bereich des Fahrgeschäftsbereichs eine Weiche vorzusehen ist, die dafür sorgt, dass das Fahrzeug zunächst bei der Ausfahrt vom Fahrgeschäftsbereich auf die eigentliche Fahrtstrecke des Fahrgeschäfts gelangen kann. Am Ende der Fahrtstrecke erreicht das Fahrzeug die Weiche und gelangt auf den gleichen Schienenstrang in den Fahrgeschäftsbereich zurück, von der es zuvor gestartet ist. Es versteht sich, dass das Fahrzeug bei dieser Lösung nach Beendigung der Fahrt um 180° gedreht im Fahrgeschäftsbereich steht und für eine weitere Fahrt genutzt werden kann.

Erfindungsgemäß ist das Fahrzeug im Bereich des Fahrgeschäftsbereichs mit einem Fahrstreckenabschnitt, beispielsweise einem Schienenabschnitt, gekoppelt ist. Bei einer Höhen- oder Seitwärtsbewegung des Fahrzeuges im Bereich des Fahrgeschäftsbereichs werden dabei das Fahrzeug und der Fahrstreckenabschnitt an den Startpunkt oder eigentlichen Fahrstrecke herausgeführt.

In einer Ausführungsform der Erfindung ist ein Bahnhof vorgesehen, an dem Fahrgäste in die Fahrzeuge einsteigen und aussteigen können. Ein solcher Bahnhof kann entfernt vom Fahrgeschäftsbereich liegen, muss jedoch dann über einen Fahrstreckenabschnitt mit dem Fahrgeschäftsbereich verbunden sein. Es ist jedoch auch möglich, dass der Fahrgeschäftsbereich selbst als Bahnhof für die Fahrgäste dient und entsprechend mit einer Ein- und Ausstiegsplattform gestaltet ist.

Die Erfindung wird nachfolgend im Zusammenhang mit mehreren Figuren anhand von Ausführungsbeispielen näher erläutert. Es zeigen:
- Figur 1: ein Ausführungsbeispiel eines Fahrgeschäfts mit einem Fahrgeschäftsbereich, in dem eine Hebeeinrichtung angeordnet ist, und einem auf einer Fahrstrecke bewegbaren Fahrzeug in einer ersten Fahrvariante,
- Figur 2: das Fahrgeschäft von Figur 1 in einer zweiten Fahrvariante,
- Figur 3: ein Beispiel eines Fahrgeschäfts, das nicht zur beanspruchten Erfindung gehört mit einer Weiche im Bereich des Fahrgeschäftsbereichs in einer ersten Fahrvariante,
- Figur 4: das Fahrgeschäft von Figur 3 in einer zweiten Fahrvariante, und
- Figur 5: ein zweites Ausführungsbeispiel eines Fahrgeschäfts, bei dem das Fahrzeug im Fahrgeschäftsbereich seitlich verschiebbar ist.

In den nachfolgenden Figuren bezeichnen, sofern nicht andersangegeben, gleiche Bezugszeichen gleiche Teile mit gleicher Bedeutung.

Figur 1 zeigt ein Ausführungsbeispiel eines Fahrgeschäftes, wie es in einem Vergnügungspark aufgebaut sein kann. Das Fahrgeschäft ist mit dem Bezugszeichen 1 versehen und verfügt über ein oder mehrere Fahrzeuge 10, die von einem Fahrgeschäftsbereich 30 aus über eine Fahrtstrecke 20 fahren und am Ende der Fahrtstrecke 20 wieder am Fahrgeschäftsbereich 30 ankommen. Die Fahrtstrecke 20 ist beispielsweise als Achterbahn ausgeführt mit unterschiedlichen Fahrelementen ausgebildet, **z. B** Loopings, steilen Gefällen oder Anstiegen, Schraubenwicklungen, Steilhochkurven oder Ähnliches. Der Fahrgeschäftsbereich 30 kann ein Bahnhof für die Fahrgäste sein. Der Bahnhof kann aber auch, wie in Figur 1 strichliert angedeutet entfernt vom Fahrgeschäftsbereich 30 platziert und über einen Fahrtstreckenabschnitt 61 an den Fahrgeschäftsbereich 30 angekoppelt sein. Der dann vorzusehende Bahnhof ist in Figur 1 mit dem Bezugszeichen 60 bezeichnet.

Das Fahrzeug 10 verlässt den Fahrgeschäftsbereich an seiner Vorderseite 31 und verfügt hier über eine geeignete Ausfahrt **C.** Nach dem das Fahrzeug 10 die Ausfahrt C des Fahrgeschäftsbereichs 30 verlässt und anschließend die Fahrtstrecke 20 passiert, gelangt das Fahrzeug 10 über eine Einfahrt D wieder in den Fahrgeschäftsbereich 30. Hierfür ist die Einfahrt D des Fahrgeschäftsbereichs 30 ebenfalls auf der Vorderseite 31 des Fahrgeschäftsbereichs 30 angeordnet. Die Einfahrt D des Fahrgeschäftsbereichs 30 befindet sich höhenversetzt zur Ausfahrt C des Fahrgeschäftsbereichs 30 und im vorliegenden Fall, deutlich unterhalb der Ausfahrt C. In Figur 1 ist die untere Position für das Fahrzeug 10 im Fahrgeschäftsbereich 30 mit dem Bezugszeichen A bezeichnet und die obere Position, von der das Fahrzeug 10 den Fahrgeschäftsbereich 30 über dessen Ausfahrt C verlassen kann, mit dem Bezugszeichen B.

Über eine geeignete Hebeeinrichtung 40, die sich innerhalb des Fahrgeschäftsbereiches 30 oder im Bereich des Fahrgeschäftsbereiches 30 befindet, kann das Fahrzeug 10 von seiner unteren Position A in die obere Position B angehoben werden.

Wie aus Figur 1 ersichtlich, befindet sich bei einer derartigen Anordnung des Fahrgeschäftes 1 bzw. der Achterbahn das Fahrzeug 10 nach Absolvieren der Fahrtstrecke 20 in der unteren Position A entgegengesetzt ausgerichtet im Vergleich zur oberen Position B, als das Fahrzeug C den Fahrgeschäftsbereich verlassen hat.

In der Darstellung von Figur 1 befindet sich das Fahrzeug C in der oberen Position B vorwärts gerichtet zur Fahrtstrecke 20. Dies bedeutet, dass die Vorderseite 11 des Fahrzeugs 10 zur Fahrtstrecke 20 zeigt. Die Rückseite 12 des Fahrzeugs 10 ist entgegengesetzt zur Fahrtstrecke 20 ausgerichtet, zeigt also von der Fahrtstrecke 20 in der in Figur 1 dargestellten Ausrichtung und Orientierung von der Fahrtstrecke 20 weg. Das Fahrzeug 10 verfügt üblicherweise über Fahrgastaufnahmen, insbesondere Sitze. Der Pfeil 30 deutet die Blickrichtung der Fahrgäste innerhalb des Fahrzeugs 10 an, wenn diese gemäß ihrer Sitzposition geradeaus blicken. Das Bezugszeichen 22 bezeichnet in Figur 1 die Fahrtrichtung des Fahrzeuges 10 auf der Fahrtstrecke 20. Das Bezugszeichen X bezeichnet unmittelbar an der Ausfahrt C des Fahrgeschäftsbereiches 30 die Ausfahrtrichtung des Fahrzeuges 10. Die Einfahrtsrichtung in die Einfahrt D des Fahrgeschäftsbereichs 30 ist in Figur 1 mit dem Bezugszeichen Y bezeichnet. Die Einfahrtsrichtung Y ist, wie Figur 1 unmittelbar zeigt, entgegengesetzt zur Ausfahrtrichtung X und dies, obwohl das Fahrzeug 10 auf der gesamten Fahrtstrecke 20 seine Fahrtrichtung 22 nicht ändert. Die Streckenführung für die Fahrzeuge 20 ist jedoch so gestaltet, dass das Fahrzeug 10 in den Fahrgeschäftsbereich 30 in entgegengesetzter Richtung einfährt, wie es zuvor ausgefahren ist. Die im Fahrzeug 10 sitzenden Fahrgäste blicken deshalb nach Ankunft im Fahrgeschäftsbereich 30 in die genau entgegengesetzte Richtung, wie sie zuvor aus dem Fahrgeschäftsbereich 30 herausgefahren sind. Das Bezugszeichen 13 in der unteren Position A des Fahrgeschäftsbereichs 30 deutet dies an.

Nach dem das Fahrzeug 10 die Fahrtstrecke 20, startend von der oberen Position C im Fahrgeschäftsbereich 30 zurückgelegt hat und in entgegengesetzter Orientierung in die Einfahrt D des Fahrgeschäftsbereichs 30 eingefahren ist, haben die Fahrgäste der Fahrzeuge 10 eine erste Runde ihrer Fahrt absolviert. Nach dem das Fahrzeug 10 in entgegengesetzter Orientierung im Vergleich zur Ausfahrt im Fahrgeschäftsbereich 30 im Fahrgeschäftsbereich 30 angekommen ist, befördert die Hebeeinrichtung 40 das Fahrzeug 10 in seine obere Position C. Dies ist in Figur 2 dargestellt. Das Fahrzeug 10 ist dann startbereit für eine zweite Runde. Allerdings sitzen jetzt die Fahrgäste in ihren Fahrgastaufnahmen bzw. Sitzen rückwärts zur Fahrtstrecke 20 orientiert. Die Fahrgäste haben dann bei dieser zweiten Runde ein völlig anders Fahrgefühl als in der ersten Runde. Zudem wird die gesamte Fahrtzeit durch das zweimalige Durchfahren der Fahrtstrecke 20 deutlich verlängert, sodass auch insoweit das Fahrvergnügen für die Fahrgäste erhöht wird. Der Effekt, dass die Fahrgäste bei einem zweimaligen Durchfahren einer Fahrtstrecke 20, wie es bisher üblich war, das gleiche Fahrterlebnis haben, wird durch die in der zweiten Runde entgegengesetzte Orientierung der Fahrgäste vermieden.

Wie in den Figuren 1 und 2 angedeutet, stehen die Fahrzeuge 10 im Fahrgeschäftsbereich 30 auf Fahrtstreckenabschnitten 27, welche zusammen mit den Fahrzeugen 10 von der Hebeeinrichtung 40 angehoben werden. Diese Fahrtstreckenabschnitte 27 sind so gestaltet, dass ein nahtloser Übergang innerhalb des Fahrgeschäftsbereichs 30 von diesen Fahrtstreckenabschnitten 27 zur Fahrtstrecke 20 am Ausgang C bzw. am Eingang D gewährleistet sind. Die Hebeeinrichtung 40 hebt also nicht nur das Fahrzeug 10, sondern auch den diesem Fahrzeug 10 zugeordneten Fahrtstreckenabschnitt 27, der vorzugsweise als kurzer Gleisabschnitt gestaltet ist.

Die Wirkungsweise dieses zusätzlichen Gleisabschnittes 27 im Fahrgeschäftsbereich 30 stellt sich folgendermaßen dar.

Das Fahrzeug 10 steht in seiner oberen Position C auf diesen Fahrtstreckenabschnitt 27, der unmittelbar mit der Fahrtstrecke 20 gekoppelt ist. Das Fahrzeug 10 kann so aus der Ausfahrt C über den Fahrtstreckenabschnitt 27 im Fahrgeschäftsbereich 30 auf die Fahrtstrecke 20 herausfahren. Nachdem das Fahrzeug 10 aus seiner oberen Position B auf die Strecke 20 gestartet ist, wird über die Hebeeinrichtung 40 der Fahrtstreckenabschnitt 27 in seine untere Position A gefahren und dort an das Ende der Fahrtstrecke 20 angekoppelt. Hierdurch kann das Fahrzeug nach Absolvieren der Fahrtstrecke 20 in die Einfahrt D des Fahrgeschäftsbereichs 30 einfahren und dort auf den bereitgestellten Fahrtstreckenabschnitt 27 auffahren. Im nächsten Schritt wird dieser Fahrtstreckenabschnitt 27 zusammen mit dem eingefahrenen Fahrzeug 10 wieder in die obere Position B mittels der Hebeeinrichtung 40 verbracht.

Wenngleich im Zusammenhang mit den Figuren 1 und 2 lediglich ein einziges Fahrzeug gezeigt ist, das auf der Fahrtstrecke 20 fährt, können auch mehrere Fahrzeuge hierfür vorgesehen werden. Dafür sind im Fahrgeschäftsbereich 30 beispielsweise Park- und Wartebereiche vorgesehen, in denen z. B. ein zweites Fahrzeug wartet.

Im Zusammenhang mit den Figuren 3 und 4 wird ein nicht der beanspruchten Erfindung unterfallendes Beispiel eines Vergnügungs-Fahrgeschäfts vorgestellt. Anstelle einer Hebeeinrichtung 40 verfügt das Fahrgeschäft 1 jetzt über eine Weiche bzw. eine Weichenanordnung 24, die innerhalb des Fahrgeschäftsbereichs 30 oder im Bereich des Fahrgeschäftsbereichs 30 platziert ist. An seiner Vorderseite 31 verfügt der Fahrgeschäftsbereich 30 über eine Auffahrt, die zugleich auch als Einfahrt dient. Der Fahrtstreckenabschnitt 27 ist mit einem Streckenabschnitt 25 gekoppelt, der zwischen Fahrgeschäftsbereich 30 und Weiche 24 angeordnet ist. Diesen Streckenabschnitt 25 befährt das Fahrzeug sowohl beim Ausfahren aus dem Fahrgeschäftsbereich 30 als auch beim Einfahren in den Fahrgeschäftsbereich 30.

Das Fahrzeug 10 weist wiederum eine Vorderseite 11 und eine Rückseite 12 auf. Die Blickrichtung der im Fahrzeug 10 befindlichen Fahrgäste ist wiederum mit dem Bezugszeichen 13 markiert. Das Fahrzeug 10 verlässt beim Starten des Fahrgeschäftsbereichs 30 den Fahrgeschäftsbereich 30 und fährt zunächst auf den Streckenabschnitt 25 und anschließend auf die Weiche 24, die derart eingestellt ist, dass das Fahrzeug 10 zunächst eine Steigung befährt, um ausreichend Energie für die anschließende Fahrt, insbesondere einer Achterbahnfahrt, aufzunehmen. Hierfür schließt sich nach der Weiche 24 ein Schleppabschnitt 26 der Fahrtstrecke 20 an. Hierfür kann beispielsweise ein Zahnradantrieb, ein Kettenantrieb oder Ähnliches vorgesehen werden. Es ist auch denkbar, dass sich hier ein elektromagnetischer Beschleunigungsabschnitt nach der Weiche 24 anschließt.

Nachdem das Fahrzeug 10 die Weiche 24 verlassen hat, wird die Weiche 24 in die in Figur 3 dargestellte strichlierte Stellung umgeschaltet, sodass das Fahrzeug 10 nach dem Absolvieren der Fahrtstrecke 20 über den zuvor befahrenen Streckenabschnitt 25 wieder zurück in den Fahrgeschäftsbereich 30 kommen kann. Das Fahrzeug 10 steht dann im Fahrgeschäftsbereich 30 entgegengesetzt orientiert im Vergleich zu der Stellung, wie es zuvor im Fahrgeschäftsbereich 30 gestanden hat.

In Figur 4 ist dies dargestellt. Das Fahrzeug 10 steht dann für die zweite Runde der Fahrt bereit, sodass das Fahrzeug 10 erneut die Fahrtstrecke 20 abfahren kann, jedoch mit umgekehrter Orientierung.

In Figur 5 ist ein zweites Ausführungsbeispiel eines Vergnügungs-Fahrgeschäfts 1 dargestellt. Die Fahrtstrecke 20 ist nur im Bereich der Ausfahrt C und im Bereich der Einfahrt D des Fahrgeschäftsbereichs 30 ausschnittsweise gezeigt. Anstelle einer Hebeeinrichtung, wie sie im Ausführungsbeispiel von Figur 1 und Figur 2 vorgesehen ist, verfügt der Fahrgeschäftsbereich 30 jetzt über eine Schiebeeinrichtung 50, welche es erlaubt, das Fahrzeug 10 und zweckmäßigerweise auch einen zugehörenden Fahrtstreckenabschnitt 27 seitlich zu verschieben. Dieses seitliche Verschieben erfolgt so, dass das Fahrzeug 10 mit dem Fahrtstreckenabschnitt 27 an die Fahrtstrecke 20 bei der Ausfahrt C gekoppelt ist, damit das Fahrzeug 10 über die Ausfahrt C auf die Fahrtstrecke 20 fahren kann. Die Ausfahrtrichtung ist wiederum mit dem Bezugszeichen X dargestellt. Auf dem Fahrzeug 10 befinden sich in diesem Ausführungsbeispiel zwei Fahrgastaufnahmen in Form von Sitzen 14. Nachdem das Fahrzeug 10 die Ausfahrt C des Fahrgeschäftsbereichs 30 verlassen hat, absolviert das Fahrzeug 10 seine Fahrt auf der Fahrtstrecke 20 und kommt am Fahrgeschäftsbereich 30 dort an der Einfahrt D wieder an. Die Einfahrtrichtung Y ist zum Fahrgeschäftsbereich 30 gerichtet, während zuvor die Ausfahrtrichtung X vom Fahrgeschäftsbereich 30 weggerichtet war. Das Fahrzeug 10 kommt also im Fahrgeschäftsbereich 30 mit einer entgegengesetzten Orientierung an. Dort angekommen wird das Fahrzeug 10 dann über die Schiebevorrichtung 50 seitlich so verschoben, dass es wieder an seiner Ausgangsposition steht, um die Fahrtstrecke 20 erneut, allerdings mit entgegengesetzter Orientierung, z. B. rückwärts, zu befahren. Um das Fahrzeug 10 von seiner Einfahrtposition in die Ausfahrtposition zu bringen, verschiebt die Schiebevorrichtung 50 das Fahrzeug 10 in der erforderlichen Weise. Das Fahrzeug 10 steht hierfür vorteilhafterweise auf einer Plattform 32. Auf dieser Plattform 32 kann auch ein Fahrtstreckenabschnitt 27 vorhanden sein, der sich an die Fahrtstrecke 20 im Bereich der Ausfahrt C bzw. im Bereich der Einfahrt D ankoppelt. Auch bei diesem Ausführungsbeispiel ist sichergestellt, dass bei einem zweimaligen Durchfahren der Fahrtstrecke 20 die Fahrgäste im Fahrzeug 10 einmal die Fahrtstrecke 20 vorwärts und einmal rückwärts durchfahren.

### Bezugszeichenliste

- 1: Fahrgeschäft
- 10: Fahrzeug
- 11: Vorderseite
- 12: Rückseite
- 13: Blickrichtung
- 14: Sitzplätze
- 20: Fahrtstrecke
- 22: Fahrtrichtung
- 24: Weiche
- 25: Streckenabschnitt
- 26: Schleppabschnitt
- 27: Fahrstreckabschnitt
- 28: Schienenabschnitt
- 30: Fahrgeschäftsbereich
- 31: Vorderseite
- 32: Schiebeplattform
- 40: Hebevorrichtung
- 50: Schiebevorrichtung
- 60: Bahnhof
- 61: Fahrtstreckenabschnitt
- A: Untere Position
- B: Obere Position
- C: Ausfahrt
- D: Einfahrt
- X: Ausfahrtrichtung
- Y: Einfahrtrichtung

## Patentansprüche

1. Vergnügungspark-Fahrgeschäft(1), insbesondere Achterbahn, mit mindestens einem Fahrzeug (10), welches mit einer Ausfahrtrichtung (X) aus einer Ausfahrt (C) von einem Fahrgeschäftsbereich (30) mit einer ersten Orientierung (z. B. "vorwärts") entlang einer Fahrtstrecke (20) bewegbar ist und in welchen das Fahrzeug (10) nach der Fahrt über eine Einfahrt (D) mit einer Einfahrtrichtung (Y) zurückkehrt, wobei der Fahrgeschäftsbereich (30) und die Fahrtstrecke (20) derart ausgebildet sind, dass das Fahrzeug (10) unter Beibehaltung seiner Fahrtrichtung in die Einfahrt (D) des Fahrgeschäftsbereiches (30) mit einer Einfahrtrichtung (Y) einfährt, die entgegengesetzt zur vorherigen Ausfahrtrichtung (X) ist, um bei einer nachfolgenden Fahrt die Fahrtstrecke (20) in der zur ersten Orientierung (z. B. "vorwärts") entgegengesetzten Orientierung (z.B. "rückwärts") zu befahren, wobei der Fahrgeschäftsbereich (30) an einer Vorderseite (31) sowohl eine Ausfahrt (C) als auch eine Einfahrt (D) für die Fahrtstrecke (20) aufweist,
**dadurch gekennzeichnet, dass** das Fahrzeug (10) im Bereich des Fahrgeschäftsbereichs (30) mit einem Fahrtstreckenabschnitt (28) gekoppelt ist und bei einer Höhen- und/oder Seitwärtsbewegung im Bereich des Fahrgeschäftsbereichs (30) zusammen mit dem Fahrtstreckenabschnitt (28) bewegbar ist.

2. Vergnügungspark-Fahrgeschäft nach Anspruch 1,
**dadurch gekennzeichnet, dass** die Ausfahrt (C) und Einfahrt (D) zueinander höhenversetzt sind.

3. Vergnügungspark-Fahrgeschäft nach einem der Ansprüche 1 oder 2,
**dadurch gekennzeichnet, dass** die Ausfahrt (C) und die Einfahrt (D) zueinander seitenversetzt sind.

4. Vergnügungspark-Fahrgeschäft nach Anspruch 1,
**dadurch gekennzeichnet, dass** der Fahrgeschäftsbereich (30) eine Hebevorrichtung (40) aufweist, durch welche das Fahrzeug (10) von einer unteren Position (A) in eine obere Position (B) verfahrbar ist, um von dort den Fahrgeschäftsbereich (30) über seine Ausfahrt (C) zu verlassen, wobei das Fahrzeug (10) nach der Fahrt über die Fahrtstrecke (20) in der unteren Position (A) in die Einfahrt (D) des Fahrgeschäftsbereichs (30) einfahrbar ist.

5. Vergnügungspark-Fahrgeschäft nach einem der Ansprüche 1 bis 4,
**dadurch gekennzeichnet, dass** die Fahrtstrecke (20) wenigstens teilweise als Schienenstrecke ausgebildet ist.

6. Vergnügungspark-Fahrgeschäft nach einem der Ansprüche 1 bis 5,
**dadurch gekennzeichnet, dass** der Fahrgeschäftsbereich (30) ein Bahnhof ist, an dem Fahrgäste das Fahrzeug (10) besteigen können.

## Claims

1. An amusement park ride (1), in particular a rollercoaster, comprising at least one car (10), which can be moved along a route (20) with a first orientation (e.g. forward) in a direction of exit (X) from an exit (C) from an amusement park ride area (30) and into which the car (10) returns with a direction of entry (Y) after the route via an entrance (D), wherein the amusement park ride area (30) and the route (20) are designed in such a way that the car (10), while maintaining its direction of travel, enters the entrance (D) of the amusement park ride area (30) with a direction of entry (Y) that is opposite to the previous direction of exit (X) in order to travel the route (20) on a subsequent route in the orientation (e.g. "backward") opposite to the first orientation (e.g. "forward"), wherein the amusement park ride area (30) has both an exit (C) and an entrance (D) for the route (20) on a front (31), **characterized in that** the car (10) is coupled to a route section (28) in the region of the amusement park ride area (30) and can be moved together with the route section (28) during a vertical and/or lateral movement in the region of the amusement park ride area (30).

2. The amusement park ride according to claim 1,
**characterized in that** the exit (C) and the entrance (D) are offset in height from one another.

3. The amusement park ride according to one of claims 1 or 2,
**characterized in that** the exit (C) and the entrance (D) are laterally offset from one another.

4. The amusement park ride according to claim 1,
**characterized in that** the amusement park ride area (30) has a lifting device (40), via which the car (10) can be moved from a lower position (A) to an upper position (B) in order to leave the amusement park ride area (30) from there via the exit (C) thereof, wherein the car (10) can be moved into the entrance (D) of the amusement park ride area (30) in the lower position (A) after traveling the route (20).

5. The amusement park ride according to one of claims 1 to 4,
**characterized in that** the route (20) is at least partially designed as a rail route.

6. The amusement park ride according to one of claims 1 to 5,
**characterized in that** the ride area (30) is a station where passengers can board the car (10).

## Revendications

1. Manège (1) de parc d'attraction, en particulier montagne russe, comprenant au moins un véhicule (10), qui est mobile, avec une première orientation (X) (par exemple "vers l'avant"), d'une sortie (C) d'une partie (30) du manège le long d'une voie (20) de circulation et dans lequel le véhicule (10), après le trajet, revient par une entrée (D) avec un sens (Y) d'entrée, dans lequel la partie (30) du manège et la voie (20) de circulation sont constituées de manière à ce que le véhicule (10), tout en conservant son sens de circulation, entre dans l'entrée (D) de la partie (30) du manège avec un sens (Y) d'entrée, qui est contraire au sens (X) de sortie précédent, afin d'emprunter, lors d'un trajet suivant, la voie (20) de circulation dans l'orientation contraire, (par exemple "vers l'arrière"), à la première orientation (par exemple "vers l'avant"), dans lequel la partie (30) du manège a sur un côté (31) avant à la fois une sortie (C) et une entrée (D) pour la voie (20) de circulation,
**caractérisé en ce que** le véhicule (10) est, dans la partie (30) du manège, couplé à un tronçon (28) de la voie de circulation et, lors d'un mouvement vers le haut et/ou en direction latérale, est mobile dans la partie (30) du manège ensemble avec le tronçon (28) de la voie de circulation.

2. Manège de parc d'attraction suivant la revendication 1,
**caractérisé en ce que** la sortie (C) et l'entrée (D) sont décalées en hauteur l'une par rapport à l'autre.

3. Manège de parc d'attraction suivant l'une des revendications 1 ou 2,
**caractérisé en ce que** la sortie (C) et l'entrée (D) sont décalées latéralement l'une par rapport à l'autre.

4. Manège de parc d'attraction suivant la revendication 1,
**caractérisé en ce que** la partie (30) du manège a un dispositif (40) de levage, par lequel le véhicule (10) peut passer d'une position (A) inférieure à une position (B) supérieure, afin de là de quitter la partie (30) du manège par sa sortie (C), dans lequel le véhicule (10), après le trajet sur la voie (20) de circulation, peut dans la position (A) inférieure, entrer dans l'entrée (D) de la partie (30) du manège.

5. Manège de parc d'attraction suivant l'une des revendications 1 à 4,
**caractérisé en ce que** la voie (20) de circulation est constituée au moins en partie en voie ferrée.

6. Manège de parc d'attraction suivant l'une des revendications 1 à 5,
**caractérisé en ce que** la partie (30) du manège est une gare où des passagers peuvent monter dans le véhicule (10).
